# NEUE EUROPÄISCHE PATENTSCHRIFT

(11) **EP 0 631 057 B2**
(45) Veröffentlichungstag und Bekanntmachung des Hinweises auf die Entscheidung über den Einspruch: **29.11.2000**
(45) Hinweis auf die Patenterteilung: 20.08.1997
(21) Anmeldenummer: 94103900.0
(22) Anmeldetag: 14.03.1994
(51) Int. Cl.: F15B 15/28, F16J 15/32, F16J 1/00

(54) **Kolben mit Dichtung**
Piston with a sealing
Piston avec joint d'étanchéité

(30) Priorität: 23.06.1993 DE 4320840
(43) Veröffentlichungstag der Anmeldung: 28.12.1994
(73) Patentinhaber: Firma Carl Freudenberg, 69469 Weinheim (DE)
(72) Erfinder: Barillas, Gonzalo, D-35260 Stadtallendorf (DE); Destefanis, Guido, Pinerolo I-11060 (IT)

(56) Entgegenhaltungen:
- EP-A- 0 093 859
- EP-A- 0 351 317
- DE-B- 2 947 516
- DE-C- 2 730 112
- DE-C- 3 015 258
- DE-U- 7 635 587

## Beschreibung

Die Erfindung betrifft einen Kolben mit Dichtung.gemäß dem Oberbegriff des Anspruchs 1.

Ein solcher Kolben ist aus dem italienischen Gebrauchsmuster 53974-B/86 bekannt. Der Kolben, der mit einer Kolbenstange verbunden und im zylindrischen Gehäuse axial beweglich angeordnet ist, ist zur Abdichtung der in axialer Richtung zueinander benachbarten Teilräume das Gehäuses mit einer Dichtung versehen. Die Dichtung ist als Komplettkolben ausgebildet, wobei dieser aus drei Bauteilen besteht. Die beiden Kolbenhälften, die aus einem nichtmagnetischen Trägerwerkstoff und einem elastomeren Dichtungswerkstoff bestehen, umschließen einen Permanentmagnet, der zur Positionsabfrage des Kolbens benötigt wird. Das Gehäuse ist auf seiner Außenumfangsseite mit Magnetfeldaufnehmern versehen, die signalleitend mit einem Anzeigegerät verbunden sind. Ferner ist das Gehäuse in axialer Richtung beiderseits des Kolbens jeweils mit einem Druckluftanschluß versehen. Bei der Ausgestaltung der Dichtung ist allerdings zu beachten, daß diese aus mehreren Einzelteilen besteht, was sowohl in fertigungstechnischer als auch in wirtschaftlicher Hinsicht wenig befriedigend ist.

Aus der DE-7 635 587 ist eine pneumatische oder hydraulische Kolben-Zylinder-Einheit bekannt, die mindestens einen am Zylinder angeordneten Magnetschalter und einen Kolben aufweist, welcher mit mindestens einem in einer Nut angeordneten Magnetelement versehen ist. Das Magnetelement ist ein flexibles, geschlitztes Magnetband, das in eine vom Umfang her offene Nut des einteiligen Kolbens eingelegt ist, wobei um das Magnetband ein an der Zylinderinnenwandung gleitendes Führungsband angeordnet ist. Das Führungsband besteht aus einem gleitfähigen Kunststoff und gleitet während des Betriebes an der Innenwandung des Zylinders entlang. Sowohl das Magnetelement als auch das Führungsband kann aufgrund des Schlitzes aufgebogen und mit seinen Schnittkanten umfangsseitig über den Kolben geschoben und in die Nut eingelegt werden. An dem Kolben sind in radialen Umfangsnuten angeordnete Dichtungselemente vorgesehen, deren Dichtlippe den Kolben in radialer Richtung außenseitig überragt und mit der Innenwandung des Zylinders dichtend in Eingriff bringbar ist. Der das Magnetelement und das Führungselement aufnehmende Kolben ist selbst einstückig ausgebildet.

Der Erfindung liegt die Aufgabe zugrunde, einen Kolben der vorbekannten Art derart weiterzuentwickeln, daß er aus weniger Einzelteilen besteht sowie einfacher und kostengünstiger herstellbar ist.

Diese Aufgabe wird erfindungsgemäß mit dem kennzeichnenden Merkmal von Anspruch 1 gelöst. Auf vorteilhafte Ausgestaltungen nehmen die Unteransprüche Bezug.

Bei der erfindungsgemäßen Dichtung ist es vorgesehen, daß der Tragkörper einstückig ausgebildet und mit dem Permanentmagnet verbunden ist. Hierbei ist von Vorteil, daß die gesamte Dichtung, die als Komplettkolben ausgebildet sein kann, aus nur einem Bauteil besteht. Der Permamentmagnet ist beispielsweise vom polymeren Werkstoff des Tragkörpers umspritzt wobei auch der Tragkörper seinerseits mit dem elastomeren Werkstoff der Dichtlippe umspritzt ist. Die Herstellung eines derartigen Bauteils kann in einem Arbeitsgang erfolgen, was in fertigungstechnischer Hinsicht günstig und in wirtschaftlicher Hinsicht von hervorzuhebender Bedeutung ist.

Der Tragkörper umschließt den Permanentmagnet vollständig, wobei der Permanentmagnet auf der dem Gehäuse zugewandten Seite des Tragkörpers angeordnet ist. Der Permanentmagnet ist im Hinblick auf eine möglichst gute Signalübertragung im Bereich des Außenumfangs des Tragkörpers anzuordnen. Durch die vollständige Ummantelung ist der Permanentmagnet vor äußeren Einflüssen, beispielsweise funktionsbeeinträchtigende Stoßbelastungen geschützt und befindet sich immer in einer definierten Stellung im Kolben.

Zwischen den axial benachbarten Dichtlippen ist ein Führungsring angeordnet, der mit dem Tragkörper einstückig ausgebildet ist, wobei der Führungsring gleitend mit dem Gehäuse in Eingriff bringbar ist. Bei Verwendung der Dichtung als Komplettkolben ist hierbei von Vorteil, daß Kippbewegungen und Verkantungen bezogen auf das Gehäuse vermieden werden. Der elastomere Werkstoff der beiden Dichtlippen kann dazu im Bereich der außenumfangsseitigen Begrenzung des Tragkörpers ausgespart sein, wobei der Werkstoff der beiden Dichtlippen am Innenumfang des Tragkörpers vorbei einstückig ineinander übergehend ausgebildet ist. Dadurch ist eine Abdichtung des Kolbens auf der Kolbenstange bedingt. Der Tragkörper, der auch den Führungsring umfaßt, kann dazu aus einem geeigneten Werkstoff bestehen oder auf der dem Gehäuse zugewandten Seite mit einer reibungsverringernden Oberflächenbeschichtung versehen sein

Der Tragkörper kann mit zwei einen axialen Abstand voneinander aufweisenden Dichtlippen verbunden sein, wobei die Dichtlippen einstückig ineinander übergehend ausgebildet und jeweils im Bereich einer strinseitigen Begrenzung des Tragkörpers angeordnet sind. Durch die Anordnung der beiden Dichtlippen zu den beiden Druckräumen wird ein gutes Abdichtungsergebnis der gegeneinander abzudichtenden Teilräume bedingt, da dem Teilraum mit relativ höherem Druck jeweils eine Dichtlippe zugeordnet ist, die mit zunehmender Überdruckbeaufschlagung verstärkt an die in radialer Richtung angrenzende Dichtfläche des Gehäuses angedrückt wird.

Der Führungsring kann aus PTFE bestehen. Davon abweichende polymere Werkstoffe, die ebenfalls einen geringen Reibungskoeffizienten und eine gute Widerstandsfähigkeit gegen abrasiven Verschleiß aufweisen, können ebenfalls zur Anwendung gelangen.

Der erfindungsgemäße Kolben mit Dichtung wird nachfolgend anhand der beigefügten Zeichnungen näher erläutert. Diese zeigen zwei Ausführungsbeispiele in schematischer Darstellung.
In Fig. 1 ist der erfindungsgemäße Kolben mit Dichtung in einem Gehäuse gezeigt und mit Druckluft beaufschlagbar.
In Fig. 2 ist der Kolben aus Fig. 1 als Einzelteil dargestellt.

In Fig. 1 ist der erfindungsgemäße Kolben mit Dichtung als Komplettkolben gezeigt, der innerhalb eines Gehäuses 6 angeordnet ist. Das Gehäuse 6 ist im Bereich seiner strinseitigen Begrenzungen jeweils mit einem Druckluftanschluß 9, 10 versehen um den Kolben 5 wechselseitig mit Druck zu beaufschlagen und in axialer Richtung hin und herzu bewegen. Zur Positionsabf rage des Kolbens 5 im Gehäuse 6 sind auf dem Gehäuse 6 Magnetfeldaufnehmer 11, 11 angeordnet, die signalleitend mit einem Anzeigegerät 12 verbunden sind. Bewegt sich der Kolben 5 unter einem der Magnetfeldaufnehmer 11, 11 hindurch, erfolgt ein entsprechendes Signal auf dem Anzeigegerät 12. Der Kolben ist auf einer in ihrem Durchmesser stufenförmig abgesetzten Kolbenstange 13 montiert, die in axialer Richtung einerseits durch das Gehäuse 6 hindurchgeführt ist.

In Fig. 2 ist der Kolben 5 aus Fig. 1 als Einzelteil gezeigt. Der Kolben 5 umfaßt einen Tragkörper 1, der in diesem Ausführungsbeispiel aus PTFE besteht. Der Tragkörper 1 umschließt den Permanentmagnet 2 vollständig und ist im Bereich seines Außenumfanges als Führungsring 7 ausgebildet. Der Außendurchmesser des Führungsringes 7 ist im unmontierten Zustand kleiner, als der Außendurchmesser der beiden Dichtlippen 3.1, 3.2 im herstellungsbedingten Zustand, so daß diese im eingebauten Zustand mit einer radialen Vorspannung die Innenwandung des Gehäuses 6 dichtend berühren. Die Dichtlippen 3.1, 3.2 sind in axialer Richtung beiderseits dem Tragkörper 1 benachbart zugeordnet und einstückig ineinander übergehend ausgebildet. Um eine zuverlässige Abdichtung zu gewährleisten, ist der elastomere Werkstoff der Dichtlippen 3.1, 3.2 auch am Innenumfang des Tragkörpers 1 vorbeigeführt, in dem Bereich, in dem dieser auf einer Kolbenstange 13 abgestützt ist. Der gesamte Komplettkolben ist einstückig ausgebildet. Der Tragkörper 1 und der Permanentmagnet 2 sind miteinander verbunden, wobei der Permanentmagnet 2 vom Tragkörper 1 umfangsseitig vollständig umschlossen ist. Der Tragkörper 1 ist seinerseits adhäsiv mit der Dichtlippe 3 verbunden.

## Patentansprüche

1. Kolben (5) mit Dichtung von einem strömungsfähigen Medium angetrieben, umfassend einen Tragkörper (1) aus nicht magnetisierbarem Werkstoff, der einen auf der dem Gehäuse (6) zugewandten Seite des Tragkörpers (1) angeordneten ringförmigen Permanentmagnet zumindest teilweise umgreift und mit zumindest einer Dichtlippe (3) aus elastomerem Werkstoff verbunden ist, wobei die Dichtlippe (3) den Tragkörper (1) in radialer Richtung außenseitig überragt und mit der Innenwandung (4) eines den Kolben umgebenden Gehäuses dichtend in Eingriff bringbar ist, wobei der Tragkörper (1) einstückig ausgebildet und mit dem Permanentmagnet (2) verbunden ist, und wobei zwischen den axial benachbarten Dichtlippen (3.1, 3.2) ein Führungsring (7) angeordnet ist, der gleitend mit dem Gehäuse (6) in Eingriff bringbar ist, dadurch gekennzeichnet, daß der Tragkörper (1) den Permanentmagnet (2) vollständig umschließt und daß der Führungsring (7) und der Tragkörper (1) einstückig ausgebildet sind.

2. Kolben nach Anspruch 1, dadurch gekennzeichnet, daß der Tragkörper (1) mit zwei einen axialen Abstand voneinander aufweisenden Dichtlippen (3.1, 3.2) verbunden ist und daß die Dichtlippen (3.1, 3.2) einstückig ineinander übergehend ausgebildet und jeweils im Bereich einer stirnseitigen Begrenzung des Tragkörpers (1) angeordnet sind.

3. Kolben nach Anspruch 1 oder 2, dadurch gekennzeichnet, daß Tragkörper (1) und der Führungsring (7) aus PTFE besteht.

## Claims

1. A piston (5) with a seal driven by a fluid medium, comprising a supporting body (1) made of nonmagnetizable material, which at least partially surrounds an annular permanent magnet (2) arranged on that side of the supporting body (1) which faces the housing (6) and is connected to at least one sealing lip (3) made of elastomeric material, the sealing lip (3) projecting radially beyond the supporting body (1) at the outside and being capable of being brought into sealing engagement with the inner wall (4) of a housing which surrounds the piston, the supporting body (1) being of a one-piece design and being connected to the permanent magnet (2), and a guide ring (7) being arranged between the axially adjacent sealing lips (3.1, 3.2), the said guide ring being capable of being brought in a sliding manner into engagement with the housing (6) characterized in that the supporting body (1) completely surrounds the permanent magnet (2) and in that the guide ring (7) and the supporting body (1) are of a one-piece design.

2. A piston according to claim 1, characterized in that the supporting body (1) is connected to sealing lips (3.1, 3.2) at an axial distance from one another and in that the sealing lips (3.1, 3.2) are designed so as to merge integrally into one another and are in each case arranged in the region of an end boundary of the supporting body (1).

3. A piston according to claim 1 or 2, characterized in that supporting body (1) and the guide ring (7) are composed of PTFE.

## Revendications

1. Piston (5) pourvu d'un joint d'étanchéité, entraîné par un milieu pouvant s'écouler, comprenant un corps de support (1) fait d'un matériau non magnétisable qui entoure, au moins partiellement, un aimant permanent (2) de forme annulaire situé sur le côté du corps de support (1) orienté vers le logement (6) et est relié à au moins une lèvre d'étanchéité (3) en matière élastomère, la lèvre d'étanchéité (3) dépassant le corps de support (1) en direction radiale sur le côté extérieur et pouvant être mise en contact étanche avec la paroi intérieure (4) d'un logement entourant le piston, le corps de support (1) étant exécuté en une seule pièce et étant relié à l'aimant permanent (2), et une bague de guidage (7) qui peut être mise en contact glissant avec le logement (6) étant située entre les lèvres d'étanchéité (3.1, 3.2) contiguës axialement, caractérisé en ce que le corps de support (1) entoure complètement l'aimant permanent (2) et en ce que la bague de guidage (7) et le corps de support (1) sont formés en une pièce.

2. Piston selon la revendication 1, caractérisé en ce que le corps de support (1) est relié à deux lèvres d'étanchéité (3.1, 3.2) présentant une distance axiale l'une par rapport à l'autre et en ce que les lèvres d'étanchéité (3.1, 3.2) sont exécutées de manière à se fondre l'une dans l'autre et sont situées, respectivement, dans la zone d'une limite du côté frontal du corps de support (1).

3. Piston selon l'une des revendications 1 ou 2, caractérisé en ce que le corps de support (1) et la bague de guidage (7) sont en PTFE.
